# FASCICULE DE BREVET EUROPEEN

(11) **EP 3 421 876 B1**
(45) Date de publication et mention de la délivrance du brevet: **09.04.2025**
(21) Numéro de dépôt: 18178264.0
(22) Date de dépôt: 18.06.2018
(51) Int. Cl.: F21S 43/19, F21S 43/145, F21K 9/20, F21V 17/06, F21V 17/10, F21Y 115/15

(54) **SYSTÈME D'ÉCLAIRAGE POUR VÉHICULE AUTOMOBILE UTILISANT UNE SOURCE LUMINEUSE SURFACIQUE**
BELEUCHTUNGSSYSTEM FÜR KRAFTFAHRZEUG, DAS EINE OBERFLÄCHENLICHTQUELLE VERWENDET
SYSTEM FOR MOTOR VEHICLE USING A SURFACE LIGHT SOURCE

(30) Priorité: 27.06.2017 FR 1755882
(43) Date de publication de la demande: 02.01.2019
(73) Titulaire: Valeo Vision, 93012 Bobigny Cedex (FR)
(72) Inventeur: DENG, Xinyu, 93012 Bobigny Cedex (FR); ZHU, Lingxuan, 93012 Bobigny Cedex (FR)
(74) Mandataire: Valeo Visibility

(56) Documents cités:
- EP-A1- 1 659 337
- EP-A1- 2 719 946
- EP-A1- 2 886 936
- EP-A2- 0 860 321
- WO-A1-2015/032949
- CN-U- 205 991 336
- DE-A1- 102012 103 439
- KR-A- 20040 085 401
- KR-A- 20120 062 959
- US-A- 5 924 790
- US-A1- 2008 130 307

## Description

Le domaine de la présente invention est celui des dispositifs d'éclairage et/ou de signalisation pour véhicules automobiles, et la présente invention se rapporte plus particulièrement aux dispositifs d'éclairage et/ou de signalisation qui mettent en œuvre au moins une source lumineuse surfacique.

Les évolutions esthétiques, règlementaires, et l'évolution des contraintes de poids et d'encombrement des éléments entrant dans un véhicule automobile font qu'il est de plus en plus recherché de réaliser des dispositifs d'éclairage et/ou de signalisation qui combinent possibilités esthétiques étendues avec puissance lumineuse, durée de vie élevée, faible encombrement, souplesse et facilité de mise en œuvre. Dans ce sens, l'utilisation de sources lumineuses comportant une ou plusieurs source lumineuse surfacique et, notamment, une ou plusieurs diodes électroluminescentes organiques, est une voie de recherche et de développement qui ouvre de larges possibilités tant en termes de performances optiques qu'en termes de souplesse de design.

Une diode électroluminescente organique, ou diode OLED, de l'acronyme anglo-saxon OLED (Organic Light Emitting Diode), comporte classiquement un module lumineux formé de deux électrodes entre lesquelles est placé un ensemble de couches organiques qui, sous l'effet d'une tension appliquée entre les deux électrodes, émettent de la lumière. L'ensemble formé par les électrodes et les couches organiques est généralement pris en sandwich entre deux substrats d'un matériau translucide. Sur un plan pratique, une source OLED pour un système d'éclairage et/ou de signalisation d'un véhicule automobile est classiquement composée d'une partie émettrice formée par les couches organiques, les électrodes et les substrats précités, et d'une embase sur laquelle est fixée la partie émettrice par un adhésif approprié, l'ensemble étant relié à un dispositif d'alimentation électrique et de pilotage par des moyens de connexion appropriés.

Les sources lumineuses surfaciques et notamment les sources OLED sont de plus en plus utilisées dans le domaine automobile, tant pour l'éclairage ou la signalisation du véhicule à proprement parler que pour des raisons esthétiques, notamment pour des questions de signature visuelle et lumineuse du véhicule. Dans ce cadre, la présente invention trouve une application privilégiée, mais non exclusive, aux feux destinés à la signalisation arrière des véhicules automobiles.

Un tel feu comporte, de manière connue, un boîtier fermé par une glace, le boîtier et la glace de fermeture délimitant ensemble un volume d'accueil d'une ou plusieurs sources lumineuses. Un tel feu comporte en outre un support des sources lumineuses qui sépare le volume d'accueil en un volume optique, visible depuis l'extérieur du véhicule, dans lequel sont situées les parties émettrices des sources lumineuses, et un volume technique dans lequel sont situés les éléments de connexion des sources lumineuses à un dispositif d'alimentation électrique et de pilotage de ces sources. Un tel support est classiquement réalisé par injection, dans un moule, d'un matériau choisi pour ses propriétés thermiques et mécaniques. Dans le cas d'un feu mettant en œuvre des sources lumineuses surfaciques, celles-ci doivent être fixées sur ce support.

Le problème technique auquel la présente invention propose une solution est celui de la fixation des sources lumineuses surfaciques sur un tel support. En effet, le mode de fixation actuellement mis en œuvre impose des formes de support dont la réalisation par moulage est complexe et coûteuse, notamment parce que ce mode de fixation nécessite l'utilisation de moules comportant des tiroirs. Par ailleurs, ces tiroirs induisent des traces de moulage sur le support, traces de moulage qui peuvent générer des défauts de qualité visuelle. Le mode de fixation connu créé, par ailleurs, des contraintes de design sur les sources lumineuses surfaciques, limitant les possibilités esthétiques et empêchant de tirer tous les avantages de la technologie de ces sources lumineuses surfaciques. Enfin, dans le mode de fixation actuellement mis en œuvre, les sources lumineuses surfaciques sont reçues entre deux ailettes sensiblement parallèles entre elles et configurées en saillie d'une surface du support : on comprend que lors de la mise en place des sources lumineuses surfaciques, les éventuels mouvements de celles-ci par rapport au support ne sont limités que par ces ailettes, c'est-à-dire selon une seule direction de l'espace. Par ailleurs, la mise en butée des sources lumineuses surfaciques n'est pas assurée de manière fiable. Il peut en résulter de légers décalages et/ou des défauts de reproductibilité dans la mise en place des sources lumineuses surfaciques. Lorsque celles-ci émettent de la lumière, cela peut générer des discontinuités visuelles, sources de rejet qualité.

Les documents US 5 924 790 A et CN205991336U décrivent des fixations d'une source de lumière sur un support.

La présente invention a pour but de pallier ces inconvénients en proposant un mode de fixation simple, reproductible, et dont la mise en œuvre soit compatible avec une réalisation simple et moins coûteuse du support destiné à porter les sources lumineuses surfaciques dans un feu d'éclairage et/ou de signalisation, par exemple un feu arrière, d'un véhicule automobile.

Dans ce but, l'invention a pour objet un système d'éclairage et/ou de signalisation selon la revendication 1.

Le support du dispositif d'éclairage est par exemple un masque destiné à cacher un volume technique d'un feu arrière de véhicule automobile.

Selon l'invention, la partie de réception comporte une portion de guidage de l'organe de fixation et une portion d'engagement de l'organe de fixation, situées dans le prolongement l'une de l'autre selon une direction principale d'allongement de la partie de réception. Il faut comprendre ici que la portion de guidage et la portion d'engagement sont situées côte à côte à l'extrémité l'une de l'autre selon la direction longitudinale, et qu'elles partagent, à leur intersection, une extrémité commune.

On entend par source lumineuse surfacique une source présentant une surface émettrice de lumière et dont les dimensions de la surface émettrice de lumière sont sensiblement supérieures à la hauteur de la source surfaciques, par exemple dont l'aire est supérieure ou égale à 1 cm², voire supérieure à 10 cm².

Avantageusement, la source lumineuse surfacique comporte une partie émettrice qui se présente sous la forme générale d'une plaque dont une face est émettrice de lumière. De manière arbitraire, on désignera dans ce qui suit par "supérieure" la face émettrice de la source lumineuse surfacique.

Avantageusement, l'organe de fixation s'étend à partir d'une embase rapportée, par un adhésif approprié, contre une face de la partie émettrice de la source lumineuse surfacique opposée à la face supérieure précitée.

Selon une caractéristique de l'invention, l'organe de fixation est formé d'un montant coiffé d'une tête, le montant s'étendant à partir d'une face inférieure de la source lumineuse surfacique, le montant et la tête délimitant, avec cette face inférieure, au moins une rainure d'engagement dans la partie de réception du support.

Avantageusement, la tête termine l'organe de fixation puisqu'il n'est pas prévu de matière qui s'étend à partir de la tête et selon un sens opposé à celui dirigé vers la source lumineuse surfacique. Dis autrement, il n'existe pas de montant additionnel qui émerge de la tête autre que le montant constitutif de l'organe de fixation.

Il faut comprendre ici que l'on entend par face inférieure de la source lumineuse surfacique la face inférieure de l'embase précédemment définie, c'est-à-dire la face de l'embase opposée à la face par laquelle cette dernière est rapportée contre la partie émettrice de la source lumineuse surfacique.

Le montant de l'organe de fixation se présente avantageusement sous la forme d'un barreau qui s'étend à partir de la face inférieure de la source lumineuse surfacique, selon une première direction, dite hauteur de l'organe de fixation, sensiblement perpendiculaire à cette face inférieure. Ce montant s'étend, par ailleurs, le long de la face inférieure de la source lumineuse surfacique selon une deuxième direction, ou direction principale d'extension, encore appelée direction longitudinale de la source lumineuse surfacique dans ce qui suit. La dimension du montant de l'organe de fixation selon cette direction longitudinale sera désignée comme longueur de l'organe de fixation dans ce qui suit.

Selon une variante de réalisation avantageuse, mais non exclusive, le montant de l'organe de fixation présente sensiblement la forme d'un parallélépipède rectangle : sa section droite, selon un plan de coupe droite perpendiculaire à la direction longitudinale précitée, a donc la forme générale d'un rectangle.

La tête de l'organe de fixation s'étend sensiblement parallèlement à la face inférieure de la source lumineuse surfacique, à partir d'un bord inférieur du montant de l'organe de fixation opposé au bord par lequel ce montant est rattaché à la face inférieure de la source lumineuse surfacique. Avantageusement, la tête de l'organe de fixation s'étend, selon la direction longitudinale précédemment définie, sensiblement sur la totalité de la longueur de l'organe de fixation.

Avantageusement, la tête de l'organe de fixation s'étend sensiblement symétriquement de part et d'autre du montant de l'organe de fixation, selon une direction transversale perpendiculaire à la direction longitudinale précitée et à la hauteur précédemment définie. La dimension de la tête de l'organe de fixation selon cette direction transversale est définie comme largeur de cette tête. On notera qu'un rapport entre la largeur de la tête et une largeur du montant, mesurée le long d'une même droite, est supérieur à au moins trois. La tête est ainsi significativement plus large que le montant, de manière à former des rainures exploitables.

Il résulte de ce qui précède que la section droite de l'ensemble formé par le montant et la tête de l'organe de fixation, selon un plan de coupe droite perpendiculaire à la direction longitudinale précitée, a la forme générale d'un "T" dont la branche verticale est formée de la section droite du montant de l'organe de fixation, et dont la branche horizontale est formée par la section droite de la tête de l'organe de fixation.

Il résulte de cette configuration particulière du montant et de la tête de l'organe de fixation que la face inférieure de la source lumineuse surfacique délimite, avec la branche verticale de la forme en T précitée, matérialisée par le montant de l'organe de fixation, et avec chaque partie de la branche horizontale de ce T, matérialisée par les deux parties de la tête de l'organe de fixation qui s'étendent transversalement de part et d'autre du montant de celui-ci, une rainure d'engagement. L'organe de fixation forme ainsi, avec la face inférieure de la source lumineuse surfacique, deux rainures d'engagement situées de part et d'autre du montant de l'organe de fixation selon la direction transversale précédemment définie.

Selon une autre caractéristique de l'invention, la butée comporte au moins une paroi de blocage, et avantageusement deux parois de blocage, qui s'étend sensiblement perpendiculairement à la direction longitudinale de l'organe de fixation, notamment selon un plan sensiblement perpendiculaire à la direction longitudinale précédemment définie. Cette paroi de blocage s'étend, à partir de la face inférieure de la source lumineuse surfacique, à une extrémité, selon la direction longitudinale, du montant de l'organe de fixation. Avantageusement, la dimension, selon la direction transversale précitée, de la paroi de blocage, est au moins égale à la dimension, selon cette même direction transversale, de la tête de l'organe de fixation. La paroi de blocage forme ainsi, à l'extrémité du montant de l'organe de fixation à laquelle elle est attachée, une fermeture des rainures d'engagement précédemment définies.

Montant, tête et paroi de blocage forment l'organe de fixation de la source lumineuse surfacique, configuré pour coopérer par engagement avec la partie de réception du support de la source lumineuse surfacique.

La partie de réception du support du dispositif d'éclairage selon l'invention présente, prises séparément ou en combinaison, une ou plusieurs des caractéristiques suivantes :
- la portion d'engagement s'étend en saillie de la portion de guidage selon une direction perpendiculaire à un plan dans lequel s'inscrit la portion de guidage. Avantageusement, la portion de guidage s'étend également en saillie, selon cette même direction d'élévation, d'une surface du support sur laquelle la partie de réception est agencée. En d'autres termes, la partie de réception dans son ensemble forme une saillie du masque,

- la portion d'engagement est formée de deux parois de côté, d'une paroi supérieure qui s'étend entre les parois de côté, d'une paroi d'entrée, et optionnellement d'une paroi d'extrémité, qui délimitent ensemble une cavité de réception de l'organe de fixation de la source lumineuse surfacique. Les parois de côté de la portion d'engagement sont sensiblement parallèles entre elles et perpendiculaires à la paroi supérieure. La paroi d'entrée et la paroi d'extrémité sont toutes deux perpendiculaires à la fois à la paroi supérieure et aux parois de côté de la portion d'engagement, et elles s'étendent entre celles-ci. Avantageusement, les parois de côté de la portion d'engagement s'étendent, à partir de la surface du support sur laquelle la partie de réception est disposée,
- la paroi d'entrée de la portion d'engagement est agencée à l'intersection de la portion de guidage et de la portion d'engagement, selon la direction principale d'allongement de la partie de réception,
- la paroi d'entrée comprend une ouverture formant entrée vers la cavité de réception précitée. En d'autres termes, les formes et dimensions de l'ouverture sont définies pour permettre l'engagement de l'organe de fixation de la source lumineuse surfacique au sein de la cavité de réception par cette ouverture,
- une fente est agencée dans la paroi supérieure de la portion d'engagement. La plus grande dimension de cette fente est dirigée selon la direction principale d'allongement de la partie de réception. Plus précisément, cette fente s'étend en position sensiblement médiane de la paroi supérieure de la portion d'engagement, selon une direction transversale sensiblement perpendiculaire à la direction principale d'allongement et à une direction d'élévation de la partie de réception,
- une largeur de la fente, mesurée perpendiculairement à la direction principale d'allongement de la partie de réception, est plus grande proche de la portion de guidage que proche d'un bord d'extrémité délimitant longitudinalement la fente. De cette façon, l'insertion de l'organe de fixation dans la partie de réception est facilitée. La largeur de la fente peut évoluée linéairement, en conservant des parois de côté parallèles l'une à l'autre ou en inclinant celles-ci. Les parois de côté peuvent donc être inclinées l'une par rapport à l'autre de sorte à ce que la largeur de la fente, mesurée perpendiculairement à la direction principale d'allongement de la partie de réception, soit plus grande à proximité de la portion de guidage qu'à proximité d'un bord d'extrémité qui termine la fente,
- la paroi d'entrée forme une zone de la partie de réception contre laquelle la butée entre l'organe de fixation et la partie de réception prend appui pour limiter un mouvement d'insertion de l'organe de fixation dans la partie de réception,
- avantageusement, les dimensions de cette fente sont complémentaires des dimensions du montant de l'organe de fixation et, notamment, de la hauteur et de la largeur de celui-ci telles que précédemment définies, de telle manière que ce montant puisse être inséré facilement dans cette fente et s'y déplacer, notamment selon la direction longitudinale du montant. En complément, l'épaisseur de la paroi supérieure est avantageusement définie inférieure à la hauteur du montant de l'organe de fixation, de telle manière que les bords latéraux de la fente précitée puissent être engagés dans les rainures d'engagement de l'organe de fixation,
- à l'une de ses extrémités selon la direction principale d'allongement de la partie de réception, la fente débouche sur la paroi d'entrée de la portion d'engagement en une ouverture configurée pour permettre le passage du montant de l'organe de fixation. A son extrémité opposée selon cette direction principale d'allongement, la fente est limitée par un fond sensiblement parallèle à la paroi d'entrée de la cavité de réception de l'organe de fixation,
- la dimension de la fente, mesurée selon la direction principale d'allongement de la portion d'engagement de la partie de réception, entre l'ouverture et le fond précités, est au moins égale à la longueur du montant de l'organe de fixation,
- chaque paroi de côté comporte, en sa face intérieure orientée vers la cavité de réception de l'organe de fixation, un épaulement de guidage de la tête de l'organe de fixation de la source lumineuse surfacique. Avantageusement, chacun de ces épaulements est agencé du côté de la paroi supérieure de la portion d'engagement, et sa dimension, selon la direction principale d'allongement de la partie de réception, est sensiblement égale à la dimension, selon cette même direction, de la fente précédemment définie. Plus précisément, chaque épaulement se trouve, selon la direction d'élévation précédemment définie, plus proche de la paroi supérieure de la cavité de réception de l'organe de fixation que de la surface du support d'où émerge la partie de réception. Avantageusement, la dimension, mesurée perpendiculairement à la direction principale d'allongement de la partie de réception, entre les deux épaulements, est au moins égale à la largeur de la tête de l'organe de fixation.

La fixation de la source lumineuse surfacique sur son support est réalisée de la manière suivante :
- la tête de l'organe de fixation est mise en appui sur la portion de guidage et est entraînée à glisser le long de celle-ci, jusqu'à ce que l'extrémité de l'organe de fixation opposée à la butée, dite extrémité avant, atteigne l'ouverture de la cavité de réception précédemment définie. Une telle disposition permet d'aligner le « T » de l'organe de fixation avec la partie de réception,
- l'organe de fixation est engagé dans la cavité de réception selon une translation longitudinale, c'est-à-dire selon un mouvement parallèle à la direction longitudinale de l'organe de fixation. Plus précisément, les bords latéraux de la fente agencée dans la paroi supérieure de la portion d'engagement sont chacun reçu dans une rainure d'engagement de l'organe de fixation. Chaque rainure d'engagement forme ainsi un rail de coulissement et de guidage dans lequel s'engage un bord latéral de la fente. Dans ce mouvement de coulissement, le montant de l'organe de fixation glisse le long de la fente précédemment définie, et les parois latérales de la tête de l'organe de fixation glissent le long de chaque épaulement de guidage agencé dans les parois de côté de la portion d'engagement. Chacun de ces épaulements forme donc un guidage complémentaire de l'organe de fixation dans son mouvement au sein de la cavité de réception,
- le coulissement de l'organe de fixation le long de la fente précédemment définie se poursuit jusqu'à ce que la paroi de blocage bute contre la paroi d'entrée de la portion d'engagement.

Il résulte de ce qui précède que, lorsque la source lumineuse surfacique est fixée sur son support, la direction longitudinale de son organe de fixation et la direction principale d'allongement de la partie de réception du support sont confondues. De même, la direction d'élévation de la partie de réception et la direction de la hauteur de l'organe de fixation sont confondues, et il en est de même de la largeur de l'organe de fixation et de la direction transversale de la portion d'engagement.

Ainsi, la hauteur, la largeur et la longueur, précédemment définies, de l'organe de fixation, deviennent, lorsque la source lumineuse surfacique est accueillie dans la cavité de réception, respectivement hauteur, largeur et longueur de ce dispositif d'éclairage. Il est toutefois à noter ici que ces dénominations ne préjugent en aucune manière de l'orientation finale du dispositif d'éclairage selon l'invention dans un feu d'éclairage et/ou de signalisation d'un véhicule automobile.

Lorsque la source lumineuse surfacique est assemblée avec son support pour former le dispositif d'éclairage selon l'invention, elle est bloquée selon plusieurs directions dans l'espace :
- en premier lieu, la butée de l'organe de fixation contre la partie de réception, notamment par mise en appui de la paroi de blocage contre la paroi d'entrée et/ou de l'extrémité avant de l'organe de fixation contre le bord d'extrémité de la fente, forment un blocage selon un même sens de la direction longitudinale précédemment définie,
- les bords latéraux de la fente, ainsi que les parois de côté de la portion d'engagement, éventuellement les épaulements agencés sur celles-ci, forment un blocage selon deux sens de la direction transversale précédemment définie,
- la forme en T de l'organe de fixation et l'engagement des bords latéraux de la fente dans les rainures d'engagement délimitées par l'organe de fixation et la face inférieure de la source lumineuse surfacique réalisent un blocage selon deux sens de la direction d'élévation du dispositif d'éclairage selon l'invention.

Un tel blocage garantit le montage reproductible de la source lumineuse surfacique sur son support, remplissant ainsi l'un des buts que l'invention s'est fixés.

Par ailleurs, les formes de la partie de réception agencée sur le support de la source lumineuse surfacique autorisent une réalisation de ce support par une opération de moulage simple, ne nécessitant notamment pas la mise en œuvre de moules à tiroir : le procédé de fabrication d'un tel support se trouve donc simplifié, et d'un coût moindre, remplissant ainsi un autre des buts que l'invention s'est fixés.

Selon un autre aspect de l'invention permettant de faciliter encore le montage de la source lumineuse surfacique sur son support, l'invention prévoit un crochet de pré-montage de la source lumineuse surfacique sur le support. Un tel crochet de pré-montage comprend un ergot agencé en saillie d'une paroi de côté de la portion d'engagement et une languette souple agencée sur l'organe de fixation. Selon une variante de réalisation, le crochet de pré-montage s'étend au sein de la cavité de réception de l'organe de fixation dans la partie de réception du support. Ce crochet de pré-montage comporte l'ergot qui s'étend avantageusement en saillie de l'une des parois de côté de la portion d'engagement, à l'intérieur de la cavité de réception précitée.

Le crochet de pré-montage comporte également, agencée à l'extrémité avant du montant de l'organe de fixation, la languette souple configurée pour coopérer avec l'ergot précité. Pour rappel, l'extrémité avant du montant de l'organe de fixation est l'extrémité de ce montant qui est opposée, selon la direction longitudinale de cet organe de fixation, à l'extrémité dudit montant qui comporte la paroi de blocage. Avantageusement, la languette souple est configurée de telle manière que, dans le mouvement de coulissement longitudinal de l'organe de fixation au sein de la cavité de réception, elle se déforme lorsqu'elle atteint l'ergot précité puis, une fois que le mouvement de coulissement longitudinal l'a conduite à franchir cet ergot, elle vient se placer en appui contre celui-ci en interdisant tout mouvement de coulissement en sens inverse. En d'autres termes, le crochet de pré-montage formé de l'ergot et de la languette souple réalise un blocage de la source lumineuse surfacique dans la partie de réception selon la direction longitudinale du dispositif d'éclairage selon l'invention, dans le sens opposé au sens d'insertion de la source lumineuse surfacique avec son support. Ceci permet de réaliser un pré-assemblage, qui évite que la ou les sources lumineuses surfaciques ne sortent intempestivement du support en cas de manipulation de ce dernier.

De préférence, la source lumineuse surfacique présente une surface d'émission de lumière supérieure à 1 cm², voire supérieure à 10 cm². Préférentiellement, la source lumineuse surfacique est une diode électroluminescente organique.

L'invention s'étend également à un système d'éclairage et/ou de signalisation pour véhicule automobile comprenant au moins un dispositif d'éclairage présentant, prises séparément ou en combinaison, une ou plusieurs des caractéristiques qui viennent d'être décrites.

Avantageusement, un tel système d'éclairage comporte une pluralité de dispositifs d'éclairage tels qu'ils viennent d'être décrits, tous fixés sur un support commun à la pluralité de sources lumineuses surfaciques. Avantageusement, les sources lumineuses surfaciques sont disposées en quinconce sur ce support : un tel agencement permet, notamment, d'augmenter la surface lumineuse générée par ces sources au sein du feu d'éclairage et/ou de signalisation.

Selon cet aspect de l'invention, un tel système d'éclairage et/ou de signalisation comprend un boîtier fermé par une glace, le boîtier et la glace délimitant ensemble un volume d'accueil qui loge une pluralité de dispositifs d'éclairages selon l'invention, le support formant alors un masque disposé dans le volume d'accueil pour partager celui-ci entre un premier sous-volume dans lequel s'étendent les dispositifs d'éclairage selon l'invention et un deuxième sous-volume, dit volume ou zone technique, dans lequel s'étendent les éléments de connexion de chaque dispositif d'éclairage.

Plus précisément, le premier sous-volume est visible de l'extérieur du véhicule, alors que le volume technique ne l'est pas.

Selon l'invention, un tel système d'éclairage et/ou de signalisation comporte une pièce monobloc configurée pour bloquer sur le support au moins deux sources lumineuses surfaciques, par exemple selon un sens opposé au sens d'insertion des sources lumineuses surfaciques dans leur partie de réception. Cette pièce monobloc permet de sécuriser le montage des sources lumineuses surfaciques sur le support, une fois que celles-ci sont installées sur ce dernier, au moyen des organes de fixation et parties de réception précédemment décrites. La pièce monobloc est ainsi commune à plusieurs dispositifs d'éclairage selon l'invention.

D'autres caractéristiques, détails et avantages de l'invention ressortiront plus clairement à la lecture de la description donnée ci-après à titre indicatif en relation avec les dessins suivants, dans lesquels :
- la figure 1 est une vue en perspective d'une diode électroluminescente organique d'un dispositif d'éclairage selon l'invention,
- la figure 2 est une vue en perspective d'une partie de réception d'un support de diode électroluminescente organique d'un dispositif d'éclairage selon l'invention,
- la figure 3 est une vue en coupe transversale d'un dispositif d'éclairage selon l'invention,
- la figure 4 est une vue en perspective d'une variante de réalisation d'une diode électroluminescente organique d'un dispositif d'éclairage selon l'invention,
- la figure 5 est une vue de dessous d'un détail du dispositif d'éclairage selon l'invention tel qu'illustré par la figure 4,
- la figure 6 est une vue en perspective d'un dispositif d'éclairage tel qu'illustré par les figures 4 et 5, dans lequel la diode électroluminescente organique est assemblée avec son support,
- la figure 7 est une vue éclatée des différents composants d'un système d'éclairage et/ou de signalisation selon l'invention, et
- la figure 8 est une vue arrière d'un système d'éclairage et/ou de signalisation selon l'invention.

Il faut tout d'abord noter que si les figures exposent l'invention de manière détaillée pour sa mise en œuvre, ces figures peuvent bien entendu servir à mieux définir l'invention le cas échéant.

Par ailleurs, pour simplifier la lecture, les diodes électroluminescentes organiques seront désignées dans ce qui suit sous la dénomination de diodes OLED, d'après l'acronyme anglo-saxon Organic Light Emitting Device.

En référence aux différentes figures, et comme décrit précédemment, un dispositif d'éclairage selon l'invention comprend au moins une diode OLED 100 et un support 200 de fixation de cette dernière. Diode OLED 100 et support 200 sont reliés mécaniquement par un organe de fixation 1 ménagé côté diode OLED 100 et par une partie de réception 2 de l'organe de fixation 1 ménagée côté support 200.

En référence notamment à la figure 1, une diode OLED 100 d'un dispositif d'éclairage selon l'invention est formée d'une partie émettrice 110 de rayons lumineux rapportée sur une embase 120 avantageusement réalisée par injection dans un moule d'un matériau synthétique. La diode OLED 100 comporte également un élément de connexion 130 permettant d'assurer sa liaison électrique à un ensemble d'alimentation non représenté sur la figure 1. L'élément de connexion 130 est par exemple une carte de circuit imprimé flexible, ou encore des fils de connexion.

Formée d'un ensemble de couches organiques, d'électrodes et de substrats, la partie émettrice 110 de la diode OLED 100 prend, selon la variante de réalisation illustrée par la figure 1, la forme générale d'une plaque plane dont une face inférieure 111 est accolée contre une face supérieure 121 de l'embase 120. La face inférieure 111 de la partie émettrice 110 est ici définie comme étant la face opposée à la face émettrice 112 de la diode OLED 100 de laquelle les rayons lumineux générés par la diode OLED 100 émergent, également dénommée dans ce qui suit face supérieure 112 de la diode OLED 100.

Comme le montre la figure 1, l'organe de fixation 1 de la diode OLED 100 comprend un montant 10 qui s'étend à partir de la face inférieure 101 de l'embase 120. La face inférieure 101 de l'embase 120 est ici définie comme étant la face de cette embase opposée à la face supérieure 121 par laquelle celle-ci est accolée contre la partie émettrice 110 de la diode OLED 100. Par extension, la face inférieure 101 de l'embase 120 sera désignée dans ce qui suit comme face inférieure de la diode OLED 100. Avantageusement, le montant 10 de l'organe de fixation 1 s'étend à l'opposé de la face supérieure 112 de la diode OLED 100, selon une direction Z, dite hauteur, sensiblement perpendiculaire à la face inférieure 101 de la diode OLED 100. Le long de la face inférieure 101 de la diode OLED 100, le montant 10 de l'organe de fixation 1 s'étend selon une direction principale d'extension X, dite direction longitudinale dans ce qui suit. Les dimensions selon cette direction longitudinale seront désignées comme longueurs dans ce qui suit.

Selon la variante de réalisation plus particulièrement illustrée par les figures, le montant 10 de l'organe de fixation 1 se présente sous la forme générale d'un parallélépipède rectangle comportant deux faces latérales, respectivement 10a, 10b, sensiblement parallèles entre elles et perpendiculaires à la face inférieure 101 de la diode OLED 100. Plus précisément, les faces latérales 10a, 10b du montant 10 s'étendent selon un plan sensiblement parallèle à la hauteur Z et à la direction longitudinale X précédemment définies. Tel qu'il vient d'être défini, le montant 10 de l'organe de fixation 1 présente, notamment, un plan longitudinal de symétrie P1 défini par la direction longitudinale X précitée et parallèle aux faces latérales 10a, 10b, le plan longitudinal de symétrie P1 étant un plan longitudinal médian du montant 10 selon une direction transversale Y, dite largeur, perpendiculaire à la direction longitudinale X et à la hauteur Z précédemment définies. Le montant 10 comporte également, selon la direction longitudinale X, une paroi d'extrémité 10d, dite extrémité avant, et une paroi d'extrémité 10e, dite extrémité arrière. Extrémité avant 10d et extrémité arrière 10e sont sensiblement perpendiculaires aux parois latérales 10a, 10b. En référence à la figure 1, l'extrémité avant 10d est l'extrémité du montant 10 la plus proche de l'élément de connexion 130 de la diode OLED 100, l'extrémité arrière 10e étant l'extrémité du montant 10 la plus éloignée de cet élément de connexion 130. Par extension, l'extrémité avant 10d et l'extrémité arrière 10e du montant 10 seront respectivement désignées dans ce qui suit comme extrémité avant et extrémité arrière de l'organe de fixation 1, et les dénominations "avant" et "arrière" seront désignées en référence à la direction longitudinale X.

L'organe de fixation 1 comporte également une tête 11 qui s'étend sensiblement parallèlement à la face inférieure 101 de la diode OLED 100, de part et d'autre du montant 10 selon la largeur Y. Il est à noter que, l'organe de fixation 1 est avantageusement formé en une seule pièce issue de matière avec l'embase 120. Selon la variante de réalisation plus particulièrement illustrée par les figures, la tête 11 se présente sous la forme d'une plaque sensiblement parallélépipédique symétriquement disposée par rapport au plan longitudinale P1.

Il résulte de la configuration respective du montant 10 et de la tête 11 que ces deux éléments forment, en coupe selon un plan de coupe droite P2 perpendiculaire à la direction longitudinale X précédemment définie, un T renversé dont la branche verticale est formée du montant 10 et la branche horizontale est formée de la tête 11. Ce T renversé s'étend au-dessous de l'embase 120 de la diode OLED 100, sensiblement perpendiculairement à la face inférieure 101 de celle-ci. Il faut comprendre ici par "au-dessous" que cette forme en T renversé s'étend, par rapport à l'embase 120 et selon la hauteur Z précédemment définie, à l'opposé de la partie émettrice 110 de la diode OLED 100. Cette forme en T renversé est plus particulièrement visible sur la figure 3, qui montre une coupe du dispositif d'éclairage selon l'invention selon le plan de coupe droite P2 précité. En d'autres termes, la tête 11 délimite, de chaque côté du montant 10, avec chaque face latérale 10a, 10b de ce dernier, et avec la face inférieure 101 de la diode OLED 100, une rainure d'engagement, respectivement référencée 3a, 3b, qui s'étend selon la direction longitudinale X.

Comme le montre la figure 1, le dispositif d'éclairage comprend une butée 12 de l'organe de fixation 1 contre la partie de réception 2. Une telle butée 12 limite le mouvement relatif entre cet organe de fixation 1 et la partie de réception 2, le long de la direction longitudinal X de l'organe de fixation 1. La butée 12 est réalisée au bout l'organe de fixation 1, et plus particulièrement au bout de la partie en T de cet organe de fixation 1. Cette butée 12 ferme longitudinalement au moins une des rainures 3a, 3b.

Selon un exemple de réalisation, la butée 12 comprend au moins une paroi de blocage 12a qui s'étend, à partir de la face inférieure 101 de la diode OLED 100, sensiblement perpendiculairement au montant 10 et à la tête 11. La paroi de blocage 12a s'étend ainsi selon un plan sensiblement parallèle à la fois à la hauteur Z et à la largeur Y précédemment définies. Plus précisément, la paroi de blocage 12a s'étend à l'extrémité arrière 10e du montant 10 la plus éloignée de l'élément de connexion électrique 130 de la diode OLED 100. Avantageusement, la paroi de blocage 12a forme une fermeture des rainures d'engagement 3a, 3b, à l'extrémité 10e du montant 10. A titre d'exemple, la largeur de la paroi de blocage 12a est au moins égale à la largeur de la tête 11.

En référence à la figure 2, la partie de réception 2 du support 200 du dispositif d'éclairage selon l'invention comporte une première portion 21, dite portion de guidage, et une deuxième portion 22, dite portion d'engagement.

Selon l'exemple de réalisation plus particulièrement illustré par cette figure, la portion de guidage 21 s'étend en saillie d'une surface du support 200 de laquelle la partie de réception 2 émerge, selon une direction B de la partie de réception 2, dite direction d'élévation. La portion de guidage 21 est formée d'une paroi supérieure 21a sensiblement plane et de deux parois de côté 21b, 21c, sensiblement parallèles entre elles et perpendiculaires à la paroi supérieure 21a. Les parois de côté 21b, 21c de la portion de guidage 21 s'étendent notamment sensiblement parallèlement à la direction d'élévation B. La paroi supérieure 21a de la portion de guidage s'étend entre les bords des parois de côté 21b, 21c opposés aux bords par lesquels ces parois latérales sont rattachées à la surface du support 200.

L'invention prévoit que la portion d'engagement 22 s'étend en saillie, selon la direction d'élévation B précitée, de la portion de guidage 21. L'invention prévoit également que la portion de guidage 21 et la portion d'engagement 22 s'étendent dans le prolongement l'une de l'autre selon une direction principale d'allongement A de la partie de réception 2, perpendiculaire à la direction d'élévation B précitée. Plus précisément, la portion d'engagement 22 s'étend côte à côte avec la portion de guidage 21 selon la direction principale d'allongement A de la partie de réception 2, à partir d'une extrémité de la portion de guidage 21. Il faut comprendre ici par côte à côte que la portion d'engagement 22 est rattachée, par l'une de ses extrémités selon la direction principale d'allongement A précitée, à une extrémité de la portion de guidage 21 selon cette direction principale d'allongement A. Selon la variante de réalisation plus particulièrement illustrée par la figure 2, la portion de guidage 21 et la portion d'engagement 22 se présentent chacune sous la forme générale d'un bloc sensiblement parallélépipédique dont le plus grand côté s'étend selon la direction principale d'allongement A. Cette variante de réalisation, non exclusive, est particulièrement avantageuse en termes de fabrication du support 200, en ce que la réalisation, par injection dans un moule d'un matériau synthétique, des formes sensiblement parallélépipédiques de la partie de réception 2, ne nécessite pas la mise en œuvre de tiroirs dans ce moule. Ceci permet de diminuer les coûts de fabrication du support 200.

La portion d'engagement 22 est formée d'une paroi supérieure 23 et de deux parois de côté 24a, 24b sensiblement parallèles entre elles et perpendiculaires à la paroi supérieure 23 de la portion d'engagement 22. Elle comprend également, à son extrémité par laquelle elle est rattachée à la portion de guidage 21, une paroi d'entrée 25, et, à son extrémité opposée selon la direction principale d'allongement A, une paroi d'extrémité 26 sensiblement parallèle à la paroi d'entrée 25. Paroi d'entrée 25, paroi supérieure 23, parois de côté 24a, 24b, et optionnellement paroi d'extrémité 26 de la portion d'engagement 22, délimitent ensemble une cavité 220 de réception de l'organe de fixation 1 de la diode OLED 100.

Selon l'invention, la cavité 220 de réception de l'organe de fixation 1 débouche dans la paroi d'entrée 25 de la portion d'engagement 22 en une ouverture 250. Selon la variante de réalisation plus particulièrement illustrée par la figure 2, l'ouverture 250 se prolonge, sur la paroi supérieure 21a de la portion de guidage 21, en un orifice de présentation 210 dont l'intérêt sera précisé plus loin.

Il est à noter que, selon la variante de réalisation plus particulièrement illustrée par les figures, les parois de côté, respectivement 21c et 24a, de la portion de guidage 21 et de la portion d'engagement 22, forment une seule et même paroi, de même que les parois de côté, respectivement 21b et 24b, de la portion de guidage 21 et de la portion d'engagement 22. En d'autres termes, la dimension, mesurée perpendiculairement à la direction principale d'allongement A de la partie de réception 2, entre les parois de côté 21c, 21b, de la portion de guidage 21, est sensiblement égale à la dimension, mesurée perpendiculairement à la direction principale d'allongement A précitée, entre les parois côté 24a, 24b, de la portion d'engagement 22.

La paroi supérieure 23 de la portion d'engagement 22 comporte une fente 230 qui s'étend selon la direction principale d'allongement A de la partie de réception 2. La fente 230 est limitée par deux bords latéraux 230a, 230b sensiblement parallèles entre eux et à la direction principale d'allongement A., La fente 230 débouche dans la paroi d'entrée 25, en une ouverture d'engagement 231. Avantageusement, la fente 230 est centrée sur la paroi supérieure 23 de la portion d'engagement 22, c'est-à-dire qu'elle s'étend symétriquement de part et d'autre d'un plan de symétrie P3 défini par la direction principale d'allongement A de la partie de réception 2 et par la direction d'élévation B précédemment définies. Le plan de symétrie P3 étant un plan longitudinal médian de la paroi supérieure 23 selon une direction transversale C perpendiculaire à la direction d'élévation B et à la direction principale d'allongement A.

A son extrémité opposée à l'ouverture d'engagement 231 selon la direction principale d'allongement A de la partie de réception 2, la fente 230 est fermée par un bord d'extrémité 230c sensiblement perpendiculaire aux bords latéraux 230a, 230b délimitant la fente 230. En d'autres termes, la fente 230 forme, dans la paroi supérieure 23 de la portion d'engagement 22, une saignée sensiblement rectangulaire dont le grand côté est dirigé selon la direction principale d'allongement A précédemment définie.

On notera qu'une largeur l1, mesurée perpendiculairement à la direction principale d'allongement A entre les bords latéraux 230a et 230b de la fente 230, est légèrement supérieure à la largeur l2, mesurée selon la même direction, du montant 10 de l'organe de fixation 1. Par ailleurs, une longueur de la fente 230, selon la direction principale d'allongement A, est sensiblement égale à une longueur du montant 10 de l'organe de fixation 1. Il faut comprendre ici que ces dimensions sont définies de telle manière que le montant 10 de l'organe de fixation 1 puisse être en totalité inséré facilement, mais sans jeu excessif, dans la fente 230.

Comme le montre la figure 3, chaque paroi de côté 24a, 24b, de la portion d'engagement 22 comporte, sur sa face interne située du côté du volume intérieur de la cavité de réception 220, au moins un épaulement, respectivement deux épaulement référencés 27a, 27b, qui s'étend sensiblement entre la paroi d'entrée et la paroi d'extrémité qui délimitent longitudinalement la cavité de réception 220. Comme le montrent plus précisément la figure 3, les épaulements 27a, 27b sont avantageusement agencés à partir de la face intérieure 23b de la paroi supérieure 23, située à l'intérieur de la cavité de réception 220. Chaque épaulement 27a, 27b forme un rétrécissement du volume intérieur de la cavité de réception 220. Plus précisément, une largeur l3, mesurée perpendiculairement à la direction principale d'allongement A entre les épaulements 27a et 27b, est légèrement inférieure à une largeur l4, mesurée selon la même direction entre les faces intérieures des parois de côté 24a, 24b de la portion d'engagement 22.

La largeur l3 mesurée entre les épaulements 27a et 27b est supérieure à la largeur, mesurée selon la largeur Y de l'organe de fixation 1, de la tête 11. Il faut comprendre ici que cette dimension est définie de telle manière que la tête 11 de l'organe de fixation 1 puisse être insérée entre les épaulements 27a, 27b, facilement mais sans jeu excessif, notamment selon la direction de la largeur de ladite tête 11.

Il résulte de ce qui précède que selon un plan de coupe droite sensiblement perpendiculaire à la direction principale d'allongement A, la fente 230 et la cavité de réception 220 présentent une forme sensiblement complémentaire de la forme en T renversé de l'ensemble formé par le montant 10 et la tête 11 de l'organe de fixation 1.

En référence à la figure 3, la cinématique d'assemblage de la diode OLED 100 avec son support 200 est la suivante.

Dans une première étape de l'assemblage, l'organe 1 de fixation de la diode OLED 100 est engagé dans la cavité de réception 220 précédemment définie. Pour faciliter ce guidage, l'organe de fixation 1 peut être mis en appui, par sa tête 11, sur la paroi supérieure 21a de la portion de guidage 21. L'extrémité avant 10d du montant 10 de l'organe de fixation 1 est ainsi engagée dans l'ouverture 250 de la paroi d'entrée 25. Il résulte des configurations et dimensions respectives de la fente 230 et de l'organe de fixation 1 que le montant 10 s'engage alors dans l'ouverture d'engagement 231 par lequel la fente 230 débouche dans la paroi d'entrée 25. Dans cette opération, la paroi supérieure 21a de la portion de guidage 21 et l'orifice de présentation 210 agencé en son sein jouent un rôle de guidage et facilitent l'engagement de l'organe de fixation 1 au sein de la cavité de réception 220.

L'organe de fixation 1 et la diode OLED 100 qui le portent sont ensuite coulissés selon la direction principale d'allongement A de la partie de réception 2, en direction de la paroi d'extrémité 26 de la cavité de réception 220 et du bord d'extrémité 230c de la fente 230. Dans ce mouvement de coulissement longitudinal, il résulte des dimensions respectives de la fente 230 et du montant 10 de l'organe de fixation 1 que les bords latéraux 230a, 230b de la fente 230, s'engagent chacun dans une rainure d'engagement 3a, 3b de l'organe de fixation 1. En d'autres termes, chaque rainure d'engagement 3a, 3b forme un rail dans lequel s'engage une partie de la paroi supérieure 23 de la portion d'engagement 22. Il est à noter que la face inférieure 101 de la diode OLED 100 se trouve alors sensiblement en appui contre la face extérieure 23a de la paroi supérieure 23 de la portion d'engagement 22, la face extérieure 23a étant la face de la paroi supérieure située à l'extérieur de la cavité de réception 220.

Dans le mouvement de coulissement précité, les parois latérales de la tête 11 de l'organe de fixation 1 sont guidées par les épaulements 27a, 27b agencés dans la cavité de réception 220. La diode OLED 100 est donc guidée, par la coopération de son organe de fixation 1, respectivement avec la fente 230 et avantageusement avec les épaulements 27a, 27b, dans son coulissement au sein de la partie de réception 2.

Ce mouvement de coulissement selon la direction principale d'allongement A se poursuit jusqu'à ce que l'extrémité avant 10d du montant 10 de l'organe de fixation 1 bute contre le bord d'extrémité 230c de la fente 230. Avantageusement, les dimensions et notamment la largeur de la butée 12 et la dimension, selon la direction transversale C précédemment définie, de l'ouverture 250 sont définies de telle manière que la butée 12 obture sensiblement totalement cette ouverture 250, fermant ainsi la cavité de réception 220. Une telle disposition limite toute fuite de lumière entre la partie technique et la partie visible du système d'éclairage selon l'invention.

Lorsque le mouvement de coulissement de l'organe de fixation 1 le long de la fente 230 est terminé, c'est-à-dire lorsque l'extrémité avant 10d du montant 10 de l'organe de fixation 1 est en butée contre le bord d'extrémité 230c de la fente 230, la diode OLED 100 est assemblée avec le support 200 par l'intermédiaire de la partie de réception 2, formant ainsi le dispositif d'éclairage selon l'invention. Dans cette position, la direction longitudinale X de l'organe de fixation 1 et la direction principale d'allongement A de la partie de réception 2 sont confondues, ou sensiblement confondues. De même, la direction selon laquelle la partie de réception 2 s'étend en saillie du support 200 se trouve confondue, ou sensiblement confondues, avec la hauteur Z de l'organe de fixation 1. La direction longitudinale X, la hauteur Z, et la largeur Y, de l'organe de fixation 1 deviennent donc respectivement direction longitudinale, hauteur et largeur du dispositif d'éclairage selon l'invention. Il s'ensuit également que les plans de symétrie P1 et P3 précédemment définis sont confondus, ou sensiblement confondues.

Dans cette position assemblée du dispositif d'éclairage selon l'invention illustrée sur la figure 3, la diode OLED 100 se trouve bloquée par rapport à la partie de réception 2 selon différentes directions et sens :
- l'engagement des bords latéraux 230a, 230b de la fente 230 dans les rainures d'engagement 3a, 3b, de l'organe de fixation 1, réalise un blocage de l'organe de fixation 1 partie de réception 2 selon les deux sens de la direction de la hauteur Z du dispositif d'éclairage selon l'invention. En effet, la face inférieure 101 de la diode OLED 100, en appui contre la face extérieure 23a de la paroi supérieure 23 de la portion d'engagement limite tout mouvement relatif de la diode OLED 100 et de la partie de réception 2 selon les deux sens de la direction Z, correspondant à la hauteur du dispositif d'éclairage selon l'invention.
- par ailleurs, l'engagement des bords latéraux 230a, 230b de la fente 230 dans les rainures d'engagement 3a, 3b, de l'organe de fixation 1, ainsi que la configuration particulière de la tête 11 de l'organe de fixation 1 avec la cavité de réception 220, réalisent un blocage de l'organe de fixation 1 par rapport à la partie de réception 2 selon les deux sens de la direction Y, correspondant à la largeur du dispositif d'éclairage selon l'invention.
- enfin, la butée 12 réalisée par l'appui de l'extrémité avant 10d du montant 10 de l'organe de fixation 1 contre le bord d'extrémité 230c de la fente 230 et/ou la mise en butée de la paroi de blocage 12a de la butée 12 contre la paroi d'entrée 25 de la partie de réception 2, réalisent un blocage de l'organe de fixation 1 avec le support 200 selon un sens de la direction longitudinale X du dispositif d'éclairage selon l'invention. Plus précisément, ce blocage longitudinal est effectué dans le sens longitudinal d'insertion de l'organe de fixation 1 dans la cavité de réception 220.

La diode OLED 100 se trouve ainsi assemblée avec son support 200 de manière simple et reproductible.

Les figures 4 et 5 illustrent le blocage de la diode OLED 100 avec son support 200, notamment selon la direction longitudinale X précédemment définie, réalisé dans les deux sens de cette direction longitudinale. Pour ce faire, le dispositif d'éclairage comporte un crochet de pré-montage 3.

En référence à la figure 5, le crochet de pré-montage 3 comporte un ergot 30 agencé en saillie, selon la largeur Y du dispositif d'éclairage selon l'invention, de l'une au moins des parois de côté 24a, 24b de la portion d'engagement 22, ici la paroi de côté 24a. Avantageusement, l'ergot 30 est agencé, selon la direction longitudinale X du dispositif d'éclairage selon l'invention, au voisinage immédiat du bord d'extrémité de la fente ménagé dans la portion d'engagement 22, c'est-à-dire plus proche de ce bord d'extrémité que de la paroi d'entrée de la portion d'engagement 22.

En référence aux figures 4 et 5, le crochet de pré-montage 3 comprend par ailleurs une languette souple 31 et une lumière 32, ménagées sur ou dans la tête 11 de l'organe de fixation 1. Plus précisément, la languette souple 31 et la lumière 32 sont agencées dans l'une au moins des parois latérales de la tête 11. Avantageusement, la languette souple 31 fait saillie par rapport la paroi latérale de la tête 11. Selon la variante de réalisation plus particulièrement illustrée par les figures 4 et 5, non exclusive, la languette souple 31 présente une forme générale en L dont une petite branche 31b est orientée selon la direction longitudinale X du dispositif d'éclairage selon l'invention et dont une grande branche 31a est dirigée selon la direction transversale Y précitée.

Selon cette variante de réalisation, la lumière 32 présente également une forme en L sensiblement complémentaire de la forme en L de la languette souple 31. Plus précisément, la lumière 32 est formée d'un évidement de la tête 11 autour des branches du L formé par la languette souple 31.

Selon l'invention, les dimensions et/ou positions respectives de l'ergot 30 et de la languette souple 31 sont définies de telle manière que, lors du mouvement de coulissement longitudinal pendant l'insertion de l'organe de fixation 1, au sein de la cavité de réception 220, l'ergot 30 forme un obstacle à la progression de l'organe de fixation 1. En d'autres termes, lors de ce mouvement de coulissement, la grande branche 31a de la languette souple 31 vient buter contre l'ergot 30.

Il résulte alors de la flexibilité de la languette souple 31 et de la conformation particulière de la lumière 32 que, sous l'effet de la contrainte appliquée longitudinalement par la poursuite du mouvement de coulissement de l'organe de fixation 1 dans la cavité de réception 220, la languette souple 31 se déforme. La grande branche 31 échappe alors à l'ergot 30 et franchit ce dernier.

Dans la poursuite du mouvement de coulissement de l'organe de fixation 1 dans la cavité de réception 220 en direction de la paroi d'extrémité 26, il résulte de l'élasticité naturelle du matériau constituant l'organe de fixation 1 et de la lumière 32, que la languette souple 31 reprend sa position initiale. Une face arrière de la grande branche 31a de la languette souple 31 constitue alors une butée longitudinale interdisant tout coulissement de l'organe de fixation 1 vers l'arrière, c'est-à-dire en direction de la paroi d'entrée 25 de la cavité de réception 220.

Par la mise en place du crochet de pré-montage 3 formé de l'ergot 30 et de la languette souple 31, l'invention permet donc d'assurer un blocage intermédiaire de la diode OLED 100 dans son support 200, c'est-à-dire préalablement à son blocage final.

La figure 6 illustre en perspective un dispositif d'éclairage selon l'invention tel qu'il vient d'être décrit et une partie de son ensemble de connexion à un dispositif d'alimentation électrique. On retrouve sur cette figure la diode OLED 100 et son support 200, ainsi que la portion d'engagement 22 de la partie de réception 2. Il ressort également de cette figure que le support 200 comporte, du côté de l'extrémité avant de l'organe de fixation 1, une portion saillante 4 dont une partie est configurée pour se placer au-dessus de la face supérieure 112 de la diode OLED 100, réalisant ainsi un masquage de l'extrémité longitudinale de tête 11.

Sur cette figure est également schématiquement représenté un connecteur 5 destiné à assurer la connexion électrique entre l'élément de connexion 130 précédemment décrit et un dispositif d'alimentation électrique de la diode OLED 100, non représenté sur la figure. Il apparaît clairement que le connecteur 5 est disposé à l'opposé de la partie de réception 2 par rapport au support 200. En d'autres termes, le connecteur 5 et le dispositif d'éclairage, formé par la diode OLED 100 et la partie de réception 2, sont disposés chacun d'un côté d'une paroi formant le support 200.

La figure 7 illustre schématiquement les différents composants d'un système d'éclairage et/ou de signalisation d'un véhicule automobile comportant au moins un dispositif d'éclairage selon l'invention. En référence à cette figure, un tel système est constitué d'un boîtier 6 et d'une glace 7 transparente ou translucide, qui délimitent ensemble un volume d'accueil 600 d'au moins un dispositif d'éclairage selon l'invention.

Au moins une diode OLED 100, reçue sur un support 200, est placée dans le volume d'accueil 600. Selon l'exemple de réalisation illustré par la figure 7, non exclusif, le support 200 comporte une pluralité de parties de réception 2a, 2b, 2c, 2d, destinées à accueillir chacun une diode OLED 100 (seule une diode OLED 100 est représentée sur la figure 7).

Selon l'agencement particulier illustré par la figure 7, les diodes OLED 100 sont disposées côte à côte sur le support 200 selon la direction transversale Y précédemment définie. Selon d'autres exemples de réalisation, non représentés ici, les diodes OLED 100 et parties de réception correspondantes peuvent, par exemple, être agencées en quinconce sur le support 200, notamment deux-à-deux.

Le support 200 forme ici un masque qui sépare le volume d'accueil 600 en un premier sous-volume dans lequel sont placées les diodes OLED et parties de réception correspondante, et un deuxième sous-volume, également désigné volume technique, dans lequel sont reçus les connecteurs tels que le connecteur 5 illustré à la figure 6, par lesquels les diodes OLED 100 sont reliées à un dispositif d'alimentation électrique.

La figure 8 illustre en vue arrière le système d'éclairage et/ou de signalisation tel qu'il vient d'être décrit. Il faut entendre ici par vue arrière une vue du support 200 observé depuis le volume technique précité. Selon l'invention, une pièce monobloc 8 est placée contre une face 201 du support 200 orientée du côté de ce volume technique, de telle manière qu'elle bloque au moins deux diodes OLED 100 dans leur partie de réception respective, notamment selon la direction longitudinale X précitée. Avantageusement, la pièce monobloc 8 bloque l'ensemble des diodes OLED 100 du système d'éclairage et/ou de signalisation selon un sens opposé au sens d'insertion des diodes OLED 100 dans la partie de réception concernée.

Comme le montre plus précisément la figure 8, la pièce monobloc 8 est commune à une pluralité de dispositifs d'éclairage selon l'invention.

La pièce commune 8, avantageusement fixée sur le support 200, par exemple par au moins une vis non représentées sur la figure 8, permet une sécurisation complète de l'ensemble des diodes OLED 100 dans leur partie de réception en une seule étape de fixation de la pièce monobloc 8.

Les dispositifs d'éclairage selon l'invention sont raccordés électriquement à une carte de circuit imprimé 35 par l'intermédiaire d'un élément de connexion commun 500, auquel peuvent être liés tout ou partie des éléments de liaison 130 précédemment décrits. Le raccordement électrique de la carte de circuit imprimé 35 est alors effectué au moyen d'un ensemble 9 de raccordement à un dispositif d'alimentation électrique extérieur au système d'éclairage.

L'invention permet ainsi de réaliser un dispositif d'éclairage et un système d'éclairage et/ou de signalisation pour véhicule automobile mettant en œuvre au moins une diode de type diode OLED, dispositif et système d'éclairage dans lesquels la ou les diodes OLED sont fixées de manière simple et reproductible sur un support 200, ou masque, de réalisation simple et peu coûteuse.

L'invention décrite ci-dessus trouve une application particulièrement avantageuse, mais non exclusive, aux feux d'éclairage et/ou de signalisation situés à l'arrière des véhicules automobiles.

L'invention décrite ci-dessus ne saurait toutefois se réduire aux moyens et configurations décrits et illustrés, et elle s'applique également à tous moyens ou configurations équivalents et à toute combinaison de tels moyens. En particulier, les formes décrites et illustrées ici, notamment la forme de la partie émettrice de la diode OLED, les formes sensiblement parallélépipédiques des éléments de l'organe de fixation 1 de la diode OLED 100 et de la partie de réception 2, ne sont pas exclusives, et toute autre forme peut être envisagée dans la mesure où elle remplit les fonctionnalités décrites dans le présent document.

De plus, si l'invention a été illustrée en considérant l'exemple particulier d'une source OLED en tant que source lumineuse surfacique, il va de soi que l'invention s'applique à tout type de source lumineuse surfacique telle que définie dans le présent texte.

## Revendications

1. Système d'éclairage et/ou de signalisation pour véhicule automobile constitué d'un boîtier (6) et d'une glace (7) transparente ou translucide, qui délimitent ensemble un volume d'accueil (600) d'au moins un dispositif d'éclairage comprenant au moins une source lumineuse surfacique (100) et un support (200) de celle-ci, dans lequel la source lumineuse surfacique (100) comporte un organe de fixation (1) qui s'étend selon une direction longitudinal (X) et dont une section droite présente une forme en « T », et dans lequel le support (200) comporte une partie de réception (2) de l'organe de fixation (1), une section droite de la partie de réception (2) présentant une forme complémentaire de la section droite de l'organe de fixation (1), le dispositif d'éclairage comprenant au moins une butée (12) de l'organe de fixation (1) contre la partie de réception (2), la butée (12) étant ménagé dans le prolongement de l'organe de fixation (1) selon la direction longitudinal (X), la partie de réception (2) comportant une portion de guidage (21) de l'organe de fixation (1) et une portion d'engagement (22) de l'organe de fixation (1), la portion de guidage (21) et la portion d'engagement (22) étant situées dans le prolongement l'une de l'autre selon une direction principale d'allongement (A) de la partie de réception (2), le système d'éclairage et/ou de signalisation comportant un crochet de pré-montage (3) de la source lumineuse surfacique (100) sur le support (200) formé d'un ergot (30) agencé en saillie d'une paroi de côté (24a, 24b) de la portion d'engagement (22) et d'une languette souple (31) agencée sur l'organe de fixation (1).

2. Système d'éclairage et/ou de signalisation selon la revendication précédente, **caractérisé en ce que** l'organe de fixation (1) comprend un montant (10) coiffé d'une tête (11), le montant (10) s'étendant à partir d'une face inférieure (101) de la source lumineuse surfacique (100), le montant (10) et la tête (11) délimitant, avec cette face inférieure (101) de la source lumineuse surfacique (100), au moins une rainure (3a, 3b) d'engagement dans la partie de réception (2) du support (200).

3. Système d'éclairage et/ou de signalisation selon la revendication précédente, **caractérisé en ce que** la butée (12) comporte au moins une paroi de blocage (12) qui s'étend sensiblement perpendiculairement à la direction longitudinale (X) de l'organe de fixation (1).

4. Système d'éclairage et/ou de signalisation selon l'une quelconque des revendications précédentes, **caractérisé en ce que** la portion d'engagement (22) s'étend en saillie de la portion de guidage (21), selon une direction d'élévation (B) perpendiculaire à la direction principale d'allongement (A).

5. Système d'éclairage et/ou de signalisation selon l'une quelconque des revendications précédentes, **caractérisé en ce que** la portion d'engagement (22) comprend une paroi supérieure (23) dans laquelle est agencée une fente (230) dont la plus grande dimension s'étend sensiblement selon la direction principale d'allongement (A) de la partie de réception (2).

6. Système d'éclairage et/ou de signalisation selon la revendication précédente, **caractérisé en ce que** la portion d'engagement (22) comprend une première paroi de côté (24a) et une deuxième paroi de côté (24b), ainsi qu'une paroi d'entrée (25) qui délimitent, avec la paroi supérieure (23), une cavité de réception (220) de l'organe de fixation (1) de la source lumineuse surfacique (100).

7. Système d'éclairage et/ou de signalisation selon la revendication précédente, **caractérisé en ce que** la paroi d'entrée (25) s'étend à l'intersection de la portion de guidage (21) et de la portion d'engagement (22) selon la direction principale d'allongement (A), sensiblement perpendiculairement à cette direction principale d'allongement (A).

8. Système d'éclairage et/ou de signalisation selon l'une quelconque des revendications précédentes, **caractérisé en ce qu'**il comporte une pluralité de dispositifs d'éclairage et un support (200) commun à la pluralité de dispositifs d'éclairage.

9. Système d'éclairage et/ou de signalisation selon la revendication précédente, **caractérisé en ce qu'**il comporte une pièce monobloc (8) configurée pour bloquer sur le support au moins deux sources lumineuses surfaciques (100).

## Patentansprüche

1. Beleuchtungs- und/oder Signalisierungssystem für ein Kraftfahrzeug, das aus einem Gehäuse (6) und einer transparenten oder transluzenten Scheibe (7) besteht, die gemeinsein einen Beherbergungsraum (600) für mindestens eine Beleuchtungsvorrichtung begrenzen, die mindestens eine flächige Lichtquelle (100) und einen Träger (200) für diese umfasst, wobei die flächige Lichtquelle (100) ein Befestigungsorgan (1) beinhaltet, das sich entlang einer Längsrichtung (X) erstreckt und bei dem ein Querschnitt eine "T"-Form aufweist, und wobei der Träger (200) einen Aufnahmeteil (2) für das Befestigungsorgan (1) beinhaltet, wobei ein Querschnitt des Aufnahmeteils (2) eine zu dem Querschnitt des Befestigungsorgans (1) komplementäre Form aufweist, wobei die Beleuchtungsvorrichtung mindestens einen Anschlag (12) für das Befestigungsorgan (1) gegen den Aufnahmeteil (2) umfasst, wobei der Anschlag (12) in der Verlängerung des Befestigungsorgans (1) entlang der Längsrichtung (X) ausgebildet ist, wobei der Aufnahmeteil (2) einen Führungsabschnitt (21) für das Befestigungsorgan (1) und einen Eingriffsabschnitt (22) für das Befestigungsorgan (1) beinhaltet, wobei der Führungsabschnitt (21) und der Eingriffsabschnitt (22) in der Verlängerung voneinander entlang einer Hauptausdehnungsrichtung (A) des Aufnahmeteils (2) gelegen sind, wobei das Beleuchtungs- und/oder Signalisierungssystem einen Vormontagehaken (3) zur Vormontage der flächigen Lichtquelle (100) an dem Träger (200), der aus einer Nase (30) gebildet wird, die vorspringend von einer Seitenwand (24a, 24b) des Eingriffsabschnitts (22) angeordnet ist, und eine flexible Lasche (31), die an dem Befestigungsorgan (1) angeordnet ist, beinhaltet.

2. Beleuchtungs- und/oder Signalisierungssystem nach dem vorhergehenden Anspruch, **dadurch gekennzeichnet, dass** das Befestigungsorgan (1) einen Steg (10) umfasst, auf den ein Kopf (11) aufgesetzt ist, wobei sich der Steg (10) von einer Unterseite (101) der flächigen Lichtquelle (100) aus erstreckt, wobei der Steg (10) und der Kopf (11) mit dieser Unterseite (101) der flächigen Lichtquelle (100) mindestens eine Eingriffsnut (3a, 3b) in dem Aufnahmeteil (2) des Trägers (200) begrenzen.

3. Beleuchtungs- und/oder Signalisierungssystem nach dem vorhergehenden Anspruch, **dadurch gekennzeichnet, dass** der Anschlag (12) mindestens eine Blockierungswand (12) beinhaltet, die sich im Wesentlichen senkrecht zu der Längsrichtung (X) des Befestigungsorgans (1) erstreckt.

4. Beleuchtungs- und/oder Signalisierungssystem nach einem der vorhergehenden Ansprüche, **dadurch gekennzeichnet, dass** der Eingriffsabschnitt (22) sich vorspringend von dem Führungsabschnitt (21) entlang einer Elevationsrichtung (B) erstreckt, die senkrecht zu der Hauptausdehnungsrichtung (A) verläuft.

5. Beleuchtungs- und/oder Signalisierungssystem nach einem der vorhergehenden Ansprüche, **dadurch gekennzeichnet, dass** der Eingriffsabschnitt (22) eine obere Wand (23) umfasst, in der ein Schlitz (230) angeordnet ist, dessen größtes Maß sich im Wesentlichen entlang der Hauptausdehnungsrichtung (A) des Aufnahmeteils (2) erstreckt.

6. Beleuchtungs- und/oder Signalisierungssystem nach dem vorhergehenden Anspruch, **dadurch gekennzeichnet, dass** der Eingriffsabschnitt (22) eine erste Seitenwand (24a) und eine zweite Seitenwand (24b) sowie eine Eintrittswand (25) umfasst, die mit der oberen Wand (23) einen Aufnahmehohlraum (220) für das Befestigungsorgan (1) der flächigen Lichtquelle (100) begrenzen.

7. Beleuchtungs- und/oder Signalisierungssystem nach dem vorhergehenden Anspruch, **dadurch gekennzeichnet, dass** die Eintrittswand (25) sich an der Schnittstelle des Führungsabschnitts (21) und des Eingriffsabschnitts (22) entlang der Hauptausdehnungsrichtung (A) erstreckt, im Wesentlichen senkrecht zu dieser Hauptausdehnungsrichtung (A).

8. Beleuchtungs- und/oder Signalisierungssystem nach einem der vorhergehenden Ansprüche, **dadurch gekennzeichnet, dass** es eine Mehrzahl von Beleuchtungsvorrichtungen und einen gemeinsamen Träger (200) für die Mehrzahl von Beleuchtungsvorrichtungen beinhaltet.

9. Beleuchtungs- und/oder Signalisierungssystem nach dem vorhergehenden Anspruch, **dadurch gekennzeichnet, dass** es ein einstückiges Teil (8) beinhaltet, das dazu ausgestaltet ist, auf dem Träger mindestens zwei flächige Lichtquellen (100) zu blockieren.

## Claims

1. Lighting and/or signalling system for an automotive vehicle consisting of a housing (6) and a transparent or translucent outer lens (7), which together delimit a volume (600) for housing at least one lighting device comprising at least one surface luminous source (100) and a support (200) therefor, wherein the surface luminous source (100) includes a fastening member (1) extending in a longitudinal direction (X) and having a T-shaped cross section, and wherein the support (200) includes a part (2) for receiving the fastening member (1), a cross section of the receiving part (2) having a shape complementary to the cross section of the fastening member (1), the lighting device comprising at least one stop (12) stopping the fastening member (1) against the receiving part (2), the stop (12) being aligned with the fastening member (1) in the longitudinal direction (X), the receiving part (2) including a guide portion (21) for the fastening member (1) and an engagement portion (22) for the fastening member (1), the guide portion (21) and the engagement portion (22) being aligned with each other in a main direction of elongation (A) of the receiving part (2), the lighting and/or signalling system including a hook (3) for pre-mounting the surface luminous source (100) on the support (200) formed by a lug (30) arranged to project from a side wall (24a, 24b) of the engagement portion (22) and a flexible tongue (31) arranged on the fastening member (1).

2. Lighting and/or signalling system according to the preceding claim, **characterized in that** the fastening member (1) comprises an upright (10) topped by a head (11), the upright (10) extending from a lower face (101) of the surface luminous source (100), the upright (10) and the head (11) delimiting, with this lower face (101) of the surface luminous source (100), at least one groove (3a, 3b) for engagement in the receiving part (2) of the support (200).

3. Lighting and/or signalling system according to the preceding claim, **characterized in that** the stop (12) has at least one immobilizing wall (12) which extends substantially perpendicularly to the longitudinal direction (X) of the fastening member (1).

4. Lighting and/or signalling system according to any one of the preceding claims, **characterized in that** the engagement portion (22) projects from the guide portion (21) in a direction of elevation (B) perpendicular to the main direction of elongation (A).

5. Lighting and/or signalling system according to any one of the preceding claims, **characterized in that** the engagement portion (22) comprises an upper wall (23) in which a slot (230) is formed, the largest dimension of which extends substantially in the main direction of elongation (A) of the receiving part (2).

6. Lighting and/or signalling system according to the preceding claim, **characterized in that** the engagement portion (22) comprises a first side wall (24a) and a second side wall (24b), as well as an entry wall (25), which delimit, with the upper wall (23), a cavity (220) for receiving the fastening member (1) of the surface luminous source (100).

7. Lighting and/or signalling system according to the preceding claim, **characterized in that** the entry wall (25) extends at the intersection of the guide portion (21) and the engagement portion (22) in the main direction of elongation (A), substantially perpendicularly to this main direction of elongation (A).

8. Lighting and/or signalling system according to any one of the preceding claims, **characterized in that** it includes a plurality of lighting devices and a support (200) common to the plurality of lighting devices.

9. Lighting and/or signalling system according to the preceding claim, **characterized in that** it includes a one-piece part (8) designed to immobilize at least two surface luminous sources (100) on the support.
